# FASCICULE DE BREVET EUROPEEN

(11) **EP 0 065 472 B1**
(45) Date de publication et mention de la délivrance du brevet: **11.07.1984**
(21) Numéro de dépôt: 82430010.7
(22) Date de dépôt: 22.04.1982
(51) Int. Cl.: F23L 17/16, F23G 5/00, F23G 5/12

(54) **Incinérateur polyvalent de déchets solides et liquides**
Mehrzweckverbrennungsanlage für feste und flüssige Abfälle
Multi-purpose incinerator for solid and liquid waste

(30) Priorité: 30.04.1981 FR 8108832
(43) Date de publication de la demande: 24.11.1982
(73) Titulaire: ENTREPRISE GENERALE DE CHAUFFAGE INDUSTRIEL PILLARD. Société anonyme dite:, 13008 Marseille (FR)
(72) Inventeur: Pillard, Jean-Claude, F-13008 Marseille (FR); Abril, Pierre, F-13007 Marseille (FR)
(74) Mandataire: Azais, Henri

## Description

La présente invention a pour objet des incinérateurs polyvalents permettant de brûler des déchets ou résidus solides et/ou des effluents liquides.

On connaît déjà des incinérateurs composés d'une cuve ou chambre de combustion comportant un sas d'introduction de déchets solides, un brûleur de combustibles et des moyens pour introduire des effluents liquides dans l'incinérateur pour les brûler ou pour les décomposer par le feu.

Le brevet antérieur FR-A-2 389 070 décrit un tel incinérateur qui comporte un brûleur particulier à l'intérieur duquel on peut mélanger intimement un combustible et des liquides polluants. Cet incinérateur comporte une double cuve métallique qui délimite un espace intermédiaire dans lequel circule de l'air frais qui est aspiré par une cheminée dans laquelle il se mélange aux fumées provenant de la chambre de combustion.

Pour accélérer le tirage de la cheminée et pour faire circuler l'air frais dans l'espace intermédiaire, on peut équiper la cheminée d'un ventilateur aspirant, mais dans ce cas, les fumées traversent le ventilateur qui risque d'être détérioré très rapidement par les effets combinés de la température et des gaz corrosifs dus à la décomposition des déchets.

Le brevet US-A-3 527 177 (La Rue) décrit un incinérateur dans lequel un ventilateur situé en amont de la sortie des fumées, aspire en même temps les fumées et de l'air de refroidissement.

Le brevet US-A-3915104 (Hapgood) décrit un incinérateur qui comporte un ventilateur incorporé qui fait circuler de l'air de refroidissement dans l'espace intermédiaire entre les deux parois de la chambre de combustion mais cet air n'est pas utilisé pour aspirer les fumées et pour mettre la chambre de combustion en dépression.

Un objectif de la présente invention est de procurer des moyens qui permettent d'utiliser un ventilateur pour faire circuler de l'air frais dans l'espace intermédiaire entre les deux cuves et pour aspirer en même temps les fumées sans que les fumées ne traversent le ventilateur et tout en maintenant la chambre de combustion en dépression.

Un autre objectif de !a présente invention est de procurer un incinérateur équipé de brûleurs relativement simples et peu onéreux qui permettent de faire varier la quantité de combustible utilisée en fonction du pouvoir calorifique des déchets solides et en fonction du débit et du pouvoir calorifique des effluents liquides.

Les incinérateurs selon l'invention sont du type connu comportant une chambre de combustion verticale équipée d'une grille à la partie inférieure, d'un sas de chargement de déchets solides, d'un conduit d'évacuation des fumées situé à la partie supérieure et d'au moins un brûleur, laquelle chambre de combustion comporte deux cuves métalliques qui délimitent entre elles un espace annulaire dans lequel on fait circuler de l'airfrais.

Un incinérateur selon l'invention comporte, à la partie inférieure, un caisson dans lequel un ventilateur souffle de l'air frais et ledit espace annulaire communique, par son extrémité inférieure avec ledit caisson et par son extrémité supérieure avec un éjecteur à air annulaire qui entoure l'extrémité avant dudit conduit d'évacuation des fumées et qui aspire les fumées en créant une dépression dans la chambre de combustion. Selon un mode de réalisation préférentiel, l'extrémité supérieure de l'espace annulaire entourant la chambre de combustion communique avec une gaine d'évacuation en forme de convergent-divergent ayant un col et la chambre de combustion comporte un conduit d'évacuation de fumées ayant une extrémité ouverte qui est située coaxialement dans ledit col et dont le diamètre externe est légèrement inférieur au diamètre interne dudit col et définit avec celui-ci un espace annulaire de faible largeur radiale qui constitue ledit éjecteur annulaire.

Le brûleur équipant un incinérateur selon l'invention comporte un conduit cylindrique qui débouche tangentiellement dans ladite chambre de combustion et qui est relié avec ledit caisson, lequel conduit contient une canne axiale d'injection d'effluents liquides pulvérisés et plusieurs injecteurs de combustible qui sont équipés chacun d'un gicleur et qui sont disposés à l'intérieur dudit conduit et à la périphérie de ladite canne axiale.

Le sas de chargement des déchets solides d'un incinérateurselon l'invention comporte une porte intérieure qui obture une ouverture située dans une paroi latérale de la chambre de combustion et qui est articulée autour d'un axe horizontal situé le long du bord supérieur de ladite ouverture et un caisson fixe qui entoure ladite ouverture de chargement et qui comporte une deuxième ouverture rectangulaire qui est équipée d'une porte-godet articulée autour d'un axe horizontal situé le long du bord inférieur de la deuxième ouverture, laquelle porte-godet comporte une paroi interne placée à l'intérieur dudit caisson, une paroi externe perpendiculaire à ladite paroi interne et deux parois latérales en forme de quart de cercle, qui sont centrées sur ledit axe d'articulation et qui ont un rayon légèrement inférieur à la hauteur de ladite deuxième ouverture.

L'invention a pour résultat un nouvel incinérateur polyvalent pouvant brûleur ou décomposer par le feu à la fois des déchets solides et des déchets liquides.

Un incinérateur selon l'invention présente l'avantage que la chambre de combustion est maintenue en dépression et ses parois externes sont refroidies par un courant d'air sans que les fumées ne traversent le ventilateur, ce qui évite l'usure rapide de celui-ci sous l'effet de la température des fumées et des gaz corrosifs provenant de la décomposition des déchets.

Le brûleur équipant un incinérateur selon l'invention comporte des injecteurs de combustible équipés d'un gicleur, qui sont des dispositifs simples, robustes et faciles à entretenir. La disposition des injecteurs de combustible autour d'une canne centrale d'injection d'effluents liquide fait que les flammes produites par les injecteurs de combustibles enveloppent les déchets liquides pulvérisés qui sont forcés de traverser la flamme, ce qui conduit à une bonne combustion ou décomposition de ceux-ci. De plus, le brûleur comporte plusieurs injecteurs de combustibles qui sont alimentés en parallèle, ce qui permet de régler le débit de combustible en fonction du pouvoir calorifique des effluents liquides et même d'arrêter tous les injecteurs de combustible si l'effluent liquide a un pouvoir calorifique suffisant pour maintenir la combustion.

La description suivante se réfère aux dessins annexés qui représentent, sans aucun caractère limitatif, des exemples de réalisation d'un incinérateur selon l'invention.
La fig. 1 est une vue en coupe verticale schématique d'un incinérateur selon l'invention.
Les fig. 2 et 3 sont une vue en élévation et une coupe axiale d'un mode de réalisation d'un incinérateur selon l'invention.
Les fig. 4 et 5 sont une coupe axiale et une vue de face du brûleur d'un incinérateur selon l'invention.
Les fig. 6, 7 et 8 représentent le sens d'introduction des déchets solides dans les positions correspondant à trois phases de l'introduction de déchets solides.

La fig. 1 représente un incinérateur polyvalent 1 qui est installé par exemple sur un bateau ou dans une usine pour éliminer à la fois des déchets solides et des effluents liquides, par exemple pour éliminer des ordures ménagères ou des résidus solides d'une fabrication et en même temps des eaux ou des boues chargées de matières en suspension ou bien des liquides résiduels d'une fabrication.

L'incinérateur 1 est du type connu comportant une chambre de combustion verticale 2 qui est équipée d'une grille 3 à la partie inférieure, d'une ouverture munie d'un sas 4 pour l'introduction des déchets solides, d'un conduit d'évacuation des fumées 5 qui communique avec la partie supérieure de la chambre 2 et avec une cheminée d'évacuation.

La chambre de combustion 2 comporte deux cuves métalliques, une cuve intérieure 6 qui est recouverte intérieurement d'un revêtement réfractaire 7 et une cuve extérieure 8. Les deux cuves 6 et 8 sont concentriques et elles délimitent entre elles un espace annulaire intermédiaire 9 dans lequel circule de l'air frais qui évite que la cuve ne soit portée à une température élevée et ne risque de provoquer des brûlures ou des risques d'incendie.

L'incinérateur comporte à sa partie inférieure un caisson 10 qui est connecté au conduit de refoulement d'un ventilateur 11.

L'extrémité inférieure de l'espace annulaire 9 communique avec le caisson 10. Le conduit de fumée 5 est entouré par un caisson 12 qui délimite autour de l'extrémité ouverte du conduit 5 un espace annulaire 13. Le caisson 12 communique avec l'extrémité supérieure de l'espace annulaire 9, de sorte qu'une partie de l'air frais soufflé par le ventilateur s'écoule à travers l'espace annulaire 9 puis à travers l'espace annulaire 13. L'espace annulaire 13 forme un éjecteur à air de type dit pariétal, c'est-à-dire un éjecteur qui est situé à la périphérie de l'extrémité du conduit de fumée 5 et qui aspire les fumées en créant une dépression dans la chambre 2 qui provoque une entrée d'air de combustion à travers la grille 3 qui communique avec une ouverture latérale d'entrée d'air. Le caisson 12 est connecté sur une gaine 12a de liaison à une cheminée.

Grâce à cette disposition, le ventilateur 11 sert à la fois à faire circuler de l'air frais dans l'espace annulaire 9 et à provoquer l'aspiration des fumées et la dilution de celles-ci sans que les fumées ne traversent le ventilateur et tout en maintenant la chambre 2 en dépression, ce qui permet d'introduire dans celle-ci des déchets solides à travers le sas 4 sans risquer des projections de flammes vers l'extérieur.

Les fumées sortent de la chambre 2 à une température de l'ordre de 900° et, après dilution, elles sont portées à une température de l'ordre de 350°.

L'incinérateur 1 comporte un brûleur 14 qui est destiné à produire une flamme par la combustion d'un combustible liquide ou gazeux afin d'initier ou d'entretenir la combustion des déchets solides. Le brûleur 14 comporte également des moyens permettant d'injecter dans la flamme des effluents liquides combustibles ou non pour les détruire.

Le brûleur 14 comporte un conduit cylindrique 15 qui débouche tangentiellement dans la chambre de combustion 2 et qui est relié au caisson à air 10 par un conduit 16 muni d'un registre 17. Le conduit 15 contient une canne axiale 18 d'injection de résidus liquides, par exemple d'eaux résiduaires chargées de particules ayant un pouvoir calorifique variable selon les applications et compris par exemple entre 0 et 5000 Kgcal/Kg.

La canne d'injection 18 comporte un conduit axial 18a qui est alimenté en effluent liquide par une pompe volumétrique à débit constant mais réglable et un conduit annulaire qui est alimenté par un conduit 18b en gaz comprimé destiné à pulvériser l'effluent liquide.

Le nez de la canne 18 est situé sensiblement dans le plan de l'extrémité avant du conduit 15.

Le brûleur 14 comporte, en outre, plusieurs injecteurs 19 de combustible liquide ou gazeux qui sont disposés à l'intérieur du conduit 15, à la périphérie de la canne axiale.

Les injecteurs 19 comportent chacun à leur extrémité un gicleur de pulvérisation mécanique et fonctionnent sans circuit de retour. Les injecteurs 19 sont des injecteurs très simples, du type de ceux qui sont utilisés dans les chaudières domestiques de faible puissance. Ils sont alimentés en parallèle en combustible qui est comprimé par une pompe 20 à une pression qui est par exemple de l'ordre de 12 bars.

Par exemple le brûleur 14 comporte trois injecteurs 19 disposés en triangle autour de la canne centrale 18 et le circuit d'alimentation de chaque injecteur 19 comporte une électrovanne, ce qui permet de mettre en service un nombre quelconque d'injecteurs 19 selon la quantité de déchets à brûleur et le pouvoir calorifique de ceux-ci.

Dans le cas où les effluents liquides ont un pouvoir calorifique élevé, par exemple supérieur à 5000 Kgcal/Kg, on peut arrêter l'alimentation en combustible de tous les injecteurs 19 et fonctionner uniquement avec la canne axiale 18.

La fig. 2 est une vue en élévation d'un mode de réalisation d'un incinérateur 1 selon l'invention. La fig. 3 est une coupe selon III-III de la fig. 2.

On retrouve sur ces figures la chambre de combustion 2 composée des deux cuves métalliques coaxiales 6 et 8 qui délimitent l'espace annulaire 9.

On voit sur la fig. 2 le caisson à air 10 qui est séparé par une cloison 22 étanche, d'un cendrier 23 situé sous la grille 3. On a représenté sur la fig. 3 le conduit 10a qui relie le caisson 10 au refoulement du ventilateur 11.

On voit sur les fig. 2 et 3 que l'extrémité inférieure de l'espace annulaire 9 communique avec le caisson 10 qui entoure le cendrier 23. La cuve interne 6 comporte des ailettes verticales 6a qui sont situées dans l'espace intermédiaire 9 pour centrer la cuve 6 par rapport à la cuve 8.

On voit sur la fig. 3 les détails de construction de l'éjecteur à air annulaire 13.

L'extrémité supérieure de l'espace annulaire 9 communique avec le caisson 12 qui communique avec une gaine d'évacuation 12a qui comporte un convergent-divergent ou Venturi définissant un col.

La chambre de combustion 2 comporte un conduit d'évacuation des fumées 5 qui se situe à l'intérieur de la gaine d'évacuation 12, 12a. L'extrémité avant du conduit 5 est ouverte et elle est disposée coaxialement dans le col du convergent-divergent. Elle a un diamètre externe légèrement inférieur au diamètre interne du col et elle définit avec celui-ci un espace annulaire de faible largeur radiale qui constitue un éjecteur annulaire 13.

L'air qui est refoulé par le ventilateur 11 dans l'espace annulaire 9 sert de fluide moteur pour l'éjecteur et la dépression qui prend naissance au col du Venturi aspire les fumées de sorte que la pression dans la chambre de combustion 5 est automatiquement inférieure à la pression dans l'espace intermédiaire 9.

On voit sur la fig. 2 le brûleur 14 qui communique par un conduit 16 muni d'un registre 17 avec le caisson à air 10, de sorte que le brûleur 14 est alimenté en air de combustion soufflé par le ventilateur 11 qui sert donc à la fois de ventilateur d'alimentation du brûleur, de ventilateur de circulation d'air dans l'espace annulaire 9 et indirectement de ventilateur d'aspiration des fumées grâce à l'effet d'aspiration de l'éjecteur à air 13.

La fig. 4 est une coupe axiale d'un mode de réalisation préférentiel d'un brûleur 14 dont l'axe x x1 est disposé avec une composante tangentielle par rapport à la chambre de combustion cylindrique 2.

La fig. 5 est une vue de face de l'extrémité avant du brûleur 14.

On voit sur la fig. 4 que le brûleur 14 comporte un conduit cylindrique 15 d'axe x x1 qui comporte des ouvertures latérales 15a, 15b qui débouchent dans un caisson annulaire 24 qui est alimenté en air de combustion par le conduit 16 reliant le caisson 24 au caisson 10.

On voit sur la fig. 2 la canne d'injection axiale 18 qui comporte un conduit axial 25 qui est alimenté en effluent liquide par le conduit 18a connecté sur l'extrémité arrière et un conduit annulaire 26 qui est alimenté en gaz comprimé par le conduit 18b. Le conduit annulaire 26 comporte, à son extrémité avant des orifices qui débouchent radialement dans le conduit axial 25 pour pulvériser l'effluent liquide. Le nez de la canne d'injection 18 est situé sensiblement dans le plan de l'extrémité avant du conduit 15.

On voit également sur les fig. 4 et 5 trois injecteurs de combustible 19a, 19b et 19c qui sont disposés aux trois sommets d'un triangle équilatéral centré sur l'axe x x1, à l'intérieur du conduit 15. Les trois injecteurs 19 comportent, à leur extrémité avant, un gicleur 27 qui effectue une pulvérisation mécanique du combustible lorsqu'il s'agit d'un combustible liquide.

L'un des injecteurs, par exemple l'injecteur 19a, comporte, à proximité de son extrémité, deux électrodes d'allumage 28.

Une bague de centrage 29 est fixée à la canne axiale 18. Les injecteurs 19 traversent ladite bague et sont fixés à celle-ci par des vis 31.

Le brûleur 14 comporte un déflecteur de flamme 33 formé par un disque comportant des fentes radiales qui sert à l'accrochage de la flamme. Le déflecteur 33 est maintenu par des tiges filetées 34 qui sont fixées par des écrous et contre-écrous sur la bague de centrage 29.

Le déflecteur 33 entoure coaxialement la canne centrale et le diamètre intérieur est calculé pour pouvoir servir de déflecteur lorsque seule la canne centrale est alimentée en effluent riche. Le déflecteur 33 comporte des découpes 33a, 33b, 33c visibles sur la fig. 5 qui sont situées en regard des extrémités des injecteurs de combustible 19a, 19b, 19c, de sorte que celles-ci sont dégagées.

On voit sur la fig. 4 que les gicleurs 27 équipant les injecteurs de combustible 19a, 19b, 19c sont situés dans un même plan qui est légèrement en arrière du nez de la canne axiale 18.

Grâce à cette disposition, ceux des trois injecteurs 19a, 19b et 19c qui sont alimentés produisent une flamme et les effluents liquides provenant de la canne axiale sont projetés dans cette flamme et sont brûlés ou décomposés.

Les fig. 1, 2 et 3 représentent la double porte formant un sas 4 pour l'introduction de déchets solides dans la chambre de combustion 2.

Le sas 4 comporte une porte intérieure 34 qui est articulée autour d'un axe horizontal 35 et qui obture directement une ouverture 36 située dans une paroi latérale de l'incinérateur. L'ouverture 36 est isolée par un manchon 36a de l'espace annulaire 9. Un levier 37 solidaire de l'axe 35 permet de manoeuvrer la porte 34. Un doigt de verrouillage 38 permet de bloquer le levier 37 dans deux positions correspondant aux positions ouvertes et fermées de la porte 34. La porte 34 comporte des garnitures d'étanchéité 39 qui prennent appui sur un siège 40.

Le sas 4 comporte un caisson 41 parallélépipédique qui comporte une bride 42 qui est fixée, de façon étanche, contre une bride 43 solidaire de l'incinérateur.

Le caisson 41 est articulé autour d'un axe horizontal ou vertical 44, qui est disposé sur un des côtés des brides 42 et 43, de telle sorte qu'il est facile de l'ouvrir pour accéder à l'ouverture 36 qui sert de trou d'homme pour pénétrer dans la chambre 2.

Sur la fig. 2, le caisson 41 est enlevé et l'on voit la porte intérieure 34 articulée autour de l'axe 35 ainsi que la bride 43 portant l'axe 44.

Le caisson 41 comporte, dans sa face externe, une ouverture 45 qui est obturée par une porte extérieure 46 articulée autour d'un axe horizontal 47. La porte 46 comporte deux parois 46a, 46b perpendiculaires l'une à l'autre, une paroi 46a qui est située à l'intérieur du caisson 41 et une paroi 46b qui est située à l'extérieur du caisson.

Les parois 46a et 46b sont reliées entre elles par deux parois latérales 46d et 46g en forme de quart de cercle centré sur l'axe 47.

Les parois 46b, 46g et 46d forment une porte 46, en forme de godet articulée autour de l'axe 47 qui est situé le long du bord inférieur de l'ouverture 45. Le rayon des faces latérales 46g et 46d est légèrement inférieur à la hauteur de l'ouverture 45, de sorte que le godet 46 peut pénétrer à l'intérieur du caisson 41. La paroi intérieure 46a a une hauteur supérieure à la hauteur de l'ouverture 45 et supérieure à la largeur du caisson 41, de telle sorte qu'elle peut venir en appui contre la face inférieure du manchon 36a. La paroi externe 46b comporte un orifice entouré d'un manchon 48 dans lequel coulisse un poussoir 49 muni à son extrémité interne d'une plaque de poussée 50.

Les fig. 6, 7 et 8 représentent trois étapes successives de l'introduction d'un sac 51 de déchets solides dans l'incinérateur.

La fig. 6 représente la mise en place du sac 51 dans le godet 46 puis l'ouverture de la porte interne 34 grâce au levier 37 qui est verrouillé en position supérieure par le doigt de verrouillage 38.

La fig. 7 représente le basculement de la porte-godet 46 autour de l'axe 47. On voit que la paroi interne 46a du godet 46 vient en appui contre le bord inférieur de l'ouverture 36 et la paroi externe 46b vient obturer l'ouverture externe 45. On pousse ensuite le sac dans la chambre de combustion au moyen de la plaque 50 actionnée par le poussoir49.

La fig. 8 représente le sas au repos pendant l'incinération. Le godet 46 est replacé dans la position où la paroi 46a obture l'ouverture externe du caisson 41, la porte interne 34 est fermée et le levier 37 est verrouillé en position inférieure de sorte que si une surpression se produit accidentellement dans la chambre 2, la porte 34 ne risque pas de s'ouvrir.

On a représenté sur la fig. 1 un micro-interrupteur 52 qui interdit ou arrête le fonctionnement du brûleur 14 lorsque la porte intérieure 34 n'est pas complètement fermée. Ainsi, lorsqu'on introduit le sac 51 dans le caisson 41, puis dans le foyer, le brûleur est arrêté, ce qui évite des risques de brûlure de l'opérateur ou de projection de flamme vers l'extérieur.

On voit sur la fig. 2 que la plaque externe 46b de la porte godet 46 comporte, sur sa face supérieure, un rebord 53 qui relie entre elles les deux faces latérales 46g, 46d et qui complète la forme en godet de la porte pour éviter les chutes de déchets posés en vrac dans le godet.

## Revendications

1. Incinérateur polyvalent (1) du type comportant une chambre de combustion verticale (2) équipée d'une grille (3) à la partie inférieure, d'un sas (4) de chargement de déchets solides, d'un conduit d'évacuation des fumées (5) situé à la partie supérieure et d'au moins un brûleur, laquelle chambre de combustion comporte deux cuves métalliques (6, 8) qui délimitent entre elles un espace annulaire (9) dans lequel on fait circuler de l'airfrais, caractérisé en ce que ledit incinérateur comporte, à la partie inférieure, un caisson (10) dans lequel un ventilateur (11) souffle de l'air frais et ledit espace annulaire (9) communique, par son extrémité inférieure, avec ledit caisson (10) et par son extrémité supérieure avec un éjecteur à air annulaire (13) qui entoure l'extrémité avant dudit conduit (5) d'évacuation des fumées et qui aspire les fumées en créant une dépression dans ladite chambre de combustion.

2. Incinérateur selon la revendication 1, caractérisé en ce que l'extrémité supérieure dudit espace annulaire (9) communique avec une gaine d'évacuation (12a), en forme de convergent-divergent ayant un col, et la chambre de combustion comporte un conduit d'évacuation de fumées (5) ayant une extrémité ouverte qui est située coaxialement dans ledit col et dont le diamètre externe est légèrement inférieur au diamètre interne dudit col et définit avec celui-ci un espace annulaire de faible largeur radiale qui constitue ledit éjecteur annulaire (13).

3. Incinérateur selon la revendication 1, caractérisé en ce que ledit brûleur (14) comporte un conduit cylindrique (15) qui débouche tangentiellement dans ladite chambre de combustion (2) et qui est relié avec ledit caisson (10), lequel conduit contient une canne axiale (18) d'injection d'effluents liquides pulvérisés et plusieurs injecteurs (19) de combustible qui sont équipés chacun d'un gicleur et qui sont disposés à l'intérieur dudit conduit et à la périphérie de ladite canne axiale.

4. Incinérateur selon la revendication 3, caractérisé en ce que ledit conduit comporte trois injecteurs de combustible (19a, 19b, 19c), disposés aux trois sommets d'un triangle équilatéral, centré sur l'axe (x xl) de ladite canne d'injection (18).

5. Incinérateur selon l'une quelconque des revendications 3 et 4, caractérisé en ce que l'un des injecteurs de combustible (19a) comporte des électrodes d'allumage (28) et l'alimentation en combustible desdits injecteurs à combustible se fait par des circuits indépendants munis d'électrovannes (21) qui permettent de couper l'alimentation en combustible de tout ou partie desdits injecteurs de combustible.

6. Incinérateur selon l'une quelconque des revendications 3 à 5, caractérisé en ce que ledit conduit (15) comporte, au voisinage de l'extrémité avant, un déflecteur de flamme circulaire, qui est coaxial à ladite canne centrale et qui comporte des découpes en regard de chacun desdits injecteurs de combustible.

7. Incinérateur selon l'une quelconque des revendications 3 à 6, caractérisé en ce que les gicleurs desdits injecteurs de combustible sont situés dans un même plan qui est situé en arrière du nez de ladite canne axiale.

8. Incinérateur polyvalent (1) selon l'une quelconque des revendications 1 à 7, caractérisé en ce que ledit sas de chargement des déchets solides comporte une ouverture de chargement (36) située dans une paroi latérale de la chambre de combustion (2), une porte intérieure (34) qui obture ladite ouverture (36) et qui est articulée autour d'un axe horizontal situé le long du bord supérieur de ladite ouverture et un caisson fixe (41) qui entoure ladite ouverture de chargement (36) et ladite porte intérieure (34) et qui comporte, dans sa face externe, une deuxième ouverture rectangulaire (45) qui est équipée d'une porte-godet (46) articulée autour d'un axe horizontal (47) situé le long du bord inférieur de ladite deuxième ouverture, laquelle porte-godet (46) comporte une paroi interne (46a) placée à l'intérieur dudit caisson (41 une paroi (46b) externe audit caisson et sensiblement perpendiculaire à ladite paroi interne et deux parois latérales (46g, 46d) en forme de quart de cercle, qui sont centrées sur ledit axe d'articulation (47) et qui ont un rayon légèrement inférieur à la hauteur de ladite deuxième ouverture (45).

9. Incinérateur selon la revendication 8, caractérisé en ce que la paroi interne (46a) de ladite porte-godet (46) a une hauteur supérieure à la largeur dudit caisson (41), de sorte qu'elle peut venir en appui contre la face intérieure de ladite première ouverture (36).

10. Incinérateur selon l'une quelconque des revendications 8 et 9, caractérisé en ce que la paroi externe (46b) de ladite porte-godet (46) comporte un orifice équipé d'un manchon de guidage (48) et un poussoir (49) équipé d'une plaque de poussée (50) qui coulisse dans ledit manchon.

## Patentansprüche

1. Mehrzweckverbrenner (1) mit einer vertikalen Verbrennungskammer (2), die im unteren Teil mit einem Rost (3), einer Beschickungsschleuse (4) für feste Abfälle, einer im oberen Teil befindlichen Rauchabzugsleitung (5) und zumindest einem Brenner versehen ist, welche Verbrennungskammer zwei Metallwannen (6, 8) umfasst, die zwischen sich einen ringförmigen Raum (9) begrenzen, in welchem Frischluft zirkulieren gelassen wird, dadurch gekennzeichnet, dass der Verbrenner im unteren Teil einen Kasten (10) umfasst, in welchen ein Ventilator (11) Frischluft bläst, und der ringförmige Raum an seinem unteren Ende mit dem Kasten (10) und an seinem oberen Ende mit einem ringförmigen Luftstrahlgebläse (13) in Verbindung steht, welches das vordere Ende der Rauchabzugsleitung (5) umgibt und unter Bildung eines Unterdrucks in der Verbrennungskammerden Rauch ansaugt.

2. Verbrenner nach Anspruch 1, dadurch gekennzeichnet, dass das obere Ende des ringförmigen Raums (9) mit einem Abzugskanal (12a) in konvergierender-divergierender Form mit dem Hals in Verbindung steht und die Verbrennungskammer eine Rauchabzugsleitung (5) mit einem offenen Ende umfasst, welches koaxial im Hals angeordnet ist und dessen Aussendurchmesser etwas geringer als der Innendurchmesser des Halses ist und mit diesem einen Ringraum von geringer radialer Breite begrenzt, der das Ringstrahlgebläse (13) bildet.

3. Verbrenner nach Anspruch 1, dadurch gekennzeichnet, dass der Brenner (14) eine zylindrische Leitung (15) umfasst, die tangential in die Verbrennungskammer (2) einmündet und mit dem Kasten (10) verbunden ist, welche Leitung ein axiales Rohr (18) zum Einleiten von pulverisierten flüssigen Abgängen, und mehrere Brennstoffeinspritzungen (19) enthält, die jeweils mit einer Düse ausgestattet und im Inneren der Leitung und an der Peripherie des axialen Rohres angeordnet sind.

4. Verbrenner nach Anspruch 3, dadurch gekennzeichnet, dass die Leitung drei Brennstoffeinspritzungen (19a, 19b, 19c) umfasst, die an den drei Ecken eines gleichseitigen, um die Achse (x x1) des Einspritzrohres (18) zentrisch angeordneten Dreiecks vorgesehen sind.

5. Verbrenner nach einem der Ansprüche 3 und 4, dadurch gekennzeichnet, dass eine der Brennstoffeinspritzungen (19a) Zündelektroden (28) umfasst und die Brennstoffversorgung der Brennstoffeinspritzungen über unabhängige, mit Elektroventilen (21), die die Brennstoffzuführung aller oder eines Teils der Brennstoffeinspritzungen unterbrechen können, versehene Kreise erfolgt.

6. Verbrenner nach einem der Ansprüche 3 bis 5, dadurch gekennzeichnet, dass die Leitung (15) in Nähe des vorderen Endes einen kreisförmigen Flammendeflektor umfasst, der koaxial zum zentralen Rohr verläuft und gegenüber jeder der Brennstoffeinspritzungen Einschnitte aufweist.

7. Verbrenner nach einem der Ansprüche 3 bis 6, dadurch gekennzeichnet, dass die Düsen der Brennstoffeinspritzungen in einer Ebene liegen, die sich hinter der Nase des axialen Rohres befindet.

8. Mehrzweckverbrenner (1) nach einem der Ansprüche 1 bis 7, dadurch gekennzeichnet, dass die Beschickungsschleuse für feste Abfälle eine in einer Seitenwand der Verbrennungskammer (2) befindliche Chargieröffnung (36), ein die Öffnung (36) verschliessendes Innentor (34), das um eine entlang dem oberen Rand der Öffnung befindliche horizontale Achse gelenkig befestigt ist, und einen fixen, die Chargieröffnung (36) und das Innentor (34) umgebenden Kasten (41) umfasst, welcher in seiner Aussenfläche eine zweite rechteckige Öffnung (45) aufweist, die mit einem um eine entlang dem unteren Rand der zweiten Öffnung befindliche horizontale Achse (47) gelenkig befestigten Schaufeltor (46) ausgestattet ist, welches Schaufeltor (46) eine innerhalb des Kastens (41) angeordnete Innenwand (46a), eine Wand (46b) ausserhalb vom Kasten und im wesentlichen senkrecht zur Innenwand, und zwei Seitenwände (46g, 46d) in Form eines Viertelkreises, die an der Gelenkachse (47) zentriert sind und einen etwas geringeren Radius als die Höhe der zweiten Öffnung (45) aufweisen, besitzt.

9. Verbrenner nach Anspruch 8, dadurch gekennzeichnet, dass die Innenwand (46a) des Schaufeltors (46) eine grössere Höhe als die Tiefe des Kastens (41) aufweist, so dass sie in Anlage an die Innenfläche der ersten Öffnung (36) gelangen kann.

10. Verbrenner nach einem der Ansprüche 8 und 9, dadurch gekennzeichnet, dass die Aussenwand (46b) des Schaufeltors (46) eine Öffnung aufweist, die mit einer Führungsmuffe (48) und einem mit einer Stösselplatte (50) versehenen und in der Muffe gleitenden Stössel (49) ausgestattet ist.

## Claims

1. Multi-purpose incinerator (1) of the type comprising a vertical combution chamber (2) equipped with a grate (3) in its lower part, a lock chamber (4) for loading solid wastes, a smoke-exhaust pipe (5) situated at the upper part and at least one burner, said combustion chamber comprising two metallic tanks (6, 8) defining a ring-shaped space (9) through which fresh air is circulated, characterized in that said incinerator comprises, in its lower part, a caisson (10) in which a blower (11) blows fresh air and said ring-shaped space (9) communicating, by its lower end, with said caisson (10) and by its upper end, with a ring-shaped air ejector (13) surrounding the front end of said smoke-exhaust pipe (5) by creating a depression inside said combustion chamber.

2. Incinerator according to claim 1, characterized in that the upper end of said ring shaped- space (9) communicates with a convergent-divergent shaped outlet sleeve (12a) with a neck portion, and the combustion chamber comprises a smoke-exhaust pipe (5) provided with an open end placed coaxially inside said neck, the external diameter of which is slightly less than the internal diameter of said neck and defines with the latter a ring-shaped space of small radial width which constitutes said ring-shaped ejector (13).

3. Incinerator according to claim 1, characterized in that said burner (14) comprises a cylindrical pipe (15) tangentially issuing into said combustion chamber (2) and connected with said caisson (10), said pipe containing an axial tube member (18) for the injection of pulverized liquid effluents, and a plurality of full injectors (19), each being equipped with a nozzle and disposed inside said pipe and at the periphery of said axial tube member.

4. Incinerator according to claim 3, characterized in that said pipe comprises three fuel injectors (19a, 19b, 19c) disposed at the three apices of an equilateral triangle, centered on axis (x x1) of said injection tube member (18).

5. Incinerator according to anyone of claims 3 and 4, characterized in that one of the fuel injectors (19a) comprises ignition electrodes (28) and the fuel supply of said fuel injectors is carried out by independent circuits provided with electro- valves (21) enabling to stop the fuel supply to all or part of said fuel injectors.

6. Incinerator according to anyone of claims 3 to 5, characterized in that said pipe (15) comprises, close to the front end, a circular flame deflector, which is coaxial to said central tube member, and comprises openings opposite each fuel injector.

7. Incinerator according to anyone of claims 3 to 6, characterized in that the nozzles of said fuel injectors are situated in the same plane which is situated rearwardly of the nose of said axial tube member.

8. Multi-purpose incinerator (1) according to anyone of claims 1 to 7, characterized in that said lock-chamber for loading solid wastes comprises a loading aperture (36) situated in a lateral wall of said combustion chamber (2), an internal door (34) closing off said aperture (36), and hinged on a horizontal axis situated on the upper edge of said aperture and a fixed caisson (41) surrounding said loading aperture (36) and said internal door (34), said caisson comprising, in its external face a second rectangular aperture (45) equipped with a bucket-door (46) hinged on a horizontal axis (47) situated on the lower edge of said second aperture, said bucket door (46) comprising an internal wall (46a) placed inside said caisson (41) a wall (46b) external to said caisson and substantially perpendicular to said internal wall and two lateral walls (46g, 46d) in a quarter-circle shape, centered on said axis (47) and having a radius slightly less than the height of said second aperture (45).

9. Incinerator according to claim 8, characterized in that the height of the internal wall (46a) of said bucket-door (46) is superior to the width of said caisson (41 ) so that it can rest against the internal face of said first aperture (36).

10. Incinerator according to anyone of claims 8 and 9, characterized in that the external wall (46b) of said bucket door (46) comprises an opening fitted with a guiding sleeve (48) and a push rod (49) provided with a thrust plate (50) sliding in said sleeve.
